# EUROPÄISCHE PATENTSCHRIFT

(11) **EP 0 648 361 B1**
(45) Veröffentlichungstag und Bekanntmachung des Hinweises auf die Patenterteilung: **17.01.1996**
(21) Anmeldenummer: 93914545.4
(22) Anmeldetag: 09.07.1993
(51) Int. Cl.: G07F 17/34

(54) **SPIELAUTOMAT**
GAMING MACHINE
AUTOMATE DE JEU

(30) Priorität: 09.07.1992 AT 1410/92
(43) Veröffentlichungstag der Anmeldung: 19.04.1995
(73) Patentinhaber: NOVO INVEST CASINO DEVELOPMENT AKTIENGESELLSCHAFT, A-1352 Gumpoldskirchen (AT)
(72) Erfinder: FUCHS, Anton, A-3384 Gross Sierning (AT)
(74) Vertreter: Brauneiss, Leo, Dipl.Ing.
(86) Internationale Anmeldenummer: AT9300117
(87) Internationale Veröffentlichungsnummer: WO9401840

(56) Entgegenhaltungen:
- DE-A- 3 820 865
- GB-A- 2 112 984
- GB-A- 2 117 155
- GB-A- 2 148 036
- US-A- 5 046 735

## Beschreibung

Die Erfindung betrifft einen Spielautomaten gemäß dem Oberbegriff des Patentanspruches 1.

Aus der DE-A1-38 20 865 ist ein Unternaltungsgerät bekannt, bei dem Symbole aus einer bestehenden Symbolkombination erganzt werden sollen, um eine gewinnbringende Symbolkombination zu erhalten. Dieses Gerät gibt dem Spieler unter Beachtung des Gewinnplanes eine Empfehlung, um welche Symbole die gehaltenen Symbole ergänzt werden sollen, damit ein maximal zu erzielender Gewinn gewährt werden kann. Gleichzeitig wird dem Spieler eine Anzeige darüber gegeben, wie leicht diese ergänzenden Symbole erreicht werden können bzw. es erfolgt eine Angabe über die Zeitspanne, innerhalb der eine Betätigung eines Bedienungselementes erfolgen muß, um das gewünschte Symbol zu erreichen.

Aus der GB-A1-2,112.984 ist eine Walzenspielmaschine bekannt, die eine sogenannte " nudging"-Funktion bietet. Die stillstehenden und eine gewisse Symbolkombination zeigenden Walzen können nach Durchführung dieses Spiels noch einmal schrittweise verstellt werden; diese Stellfunktion wird für den Spieler nach Zufallskriterien verfügbar bemacht und ermöglicht diesem, die erreichte Ergebnissituation allenfalls in Richtung auf einen Gewinn zu verbessern. Ähnliche Einrichtungen sind auch der GB-A1-2,165.385 bzw. 2,117.155 zu entnehmen.

Aus der US-PS 5,046.735 ist ein Pokerspiel-Automat bekannt, bei dem nach dem ersten Spieldurchgang vom Spielautomaten gewisse Spielsympole zum Aufbewahren für das nachste Spiel vorgeschlagen werden; gleichzeitig erfolgt eine Anzeige über den höchsten Gewinn, der allenfalls im nächsten Spieldurchgang erreicht werden kann, wenn die vom Spielautomaten zum Aufbewahren angebotenen Spielsymbole tatsachlich aufbewahrt werden.

Bei allen diesen bekannten Einrichtungen erfolgt als Anzeige lediglich die Anzeige des im jeweiligen Spiel erreichbaren Höchstgewinnes. Die Wahrscheinlichkeit, diesen Höchstgewinn zu erreichen. ist jedoch am geringsten; es existiert üblicherweise eine Reihe von weiteren Gewinnchancen, deren Wahrscheinlicnkeit, diese zu erreichen, wesentlich größer ist. Bestimmte Spielstrategien werden mit der Angabe des Höchstgewinns nicht unterstützt; darüber hinaus erhält man überhaupt keine Gewinnchancenanzeige, wenn man die vom Spielautomaten zum Halten bzw. Aufbewahren dargebotenen Spielsymbole willkürlich abändert, eben um einer anderen als der vom Spielautomaten vorgeschlagenen Spielstrategie zu folgen.

Ziel der Erfindung ist es,die Attraktivität von Spielautomaten für den Spieler zu erhöhen bzw. dem Spieler zu helfen, aus den gemäß Spielprogramm und/oder Wahrscheinlichkeit und/oder der Anzahl und/oder der Art der vorhandenen bzw. vom Rechner anzeigbaren Spielsymbole vorgegebenen Chancen die seiner Meinung nach optimalen Chancen nützen zu können. Spezielles Ziel der Erfindung ist es, dem Spieler für dargebotene bzw. für die von ihm ausgewählten Symbole bzw. Symbolkombinationen die besten Chancen anzuzeigen, die er in einem darauffolgenden Spiel realisieren kann bzw. Hinweise zu geben, wie er seine Chancen am besten wahrnimmt, auch wenn diese objektiv vorhandenen und zur Anzeige bringbaren Gewinnchancen oftmals im Widerspruch zu dem Spielverhalten und den psychologischen Reaktionen des Spielers in Hinblick auf angezeigte Spielsymbole stehen; durch eine Verknüpfung der tatsächlich vorhandenen Gewinnchancen mit einem gewissen "Fingerspitzengefühl" des Spielers, soll dieser seine Spielsituation und seine Gewinnaussichten gegenüber dem Spielautomaten unterstützt vom Spielautomaten abändern und allenfalls verbessern können; diese tatsächliche oder scheinbare Verbesserung der Spielsituation erhöht die Attraktivität des Spielautomaten beträchtlich.

Diese Ziele werden bei einem Spielautomaten der eingangs genannten Art erfindungsgemäß durch die im Kennzeichen des Patentanspruches 1 angeführten Merkmale erreicht.

Auf diese Weise kann der Spieler verschiedene Spielstrategien verfolgen und die erreichbaren Gewinnchancen in Abhängigkeit von verschiedener von ihm willkürlich zum Aufheben ausgewählten Spielsymbolen bzw. Spielsymbolkombinationen beurteilen. Der Spieler erhält somit nicht nur eine Anzeige betreffend den höchstmöglichen Gewinn für von ihme ausgewählte, sondern auch eine Anzeige über alle oder zumindest über eine Anzahl der vorhandenen Gewinnmöglichkeiten, die mit den vom Spieler ausgewählten Spielsymbolen im nächsten Spiel erreichbar sind.

Nach dem ersten Spiel bzw. Spielzug, bei dessen Ende der Spielautomat dem Spieler das erzielte Ergebnis anhand der Spielsymbole in dem Anzeigefeld darstellt, kann der Spielautomat entweder gleichzeitig mit dieser Spielanzeige oder nach Betätigung einer Abruftaste die mit vom Spielautomaten ausgewählten einzelnen (z.B. Joker) oder mehreren (z.B.mehrere gleiche Symbole) der angezeigten Spielsymbole bzw. Spielkombinationen in dem nächstfolgenden Spiel erzielbaren Gewinne anzeigen. Basierend auf den angezeigten Chancen wählt der Spieler seine Strategie. Nur in Ausnahmefällen wird dem Spieler nur eine einzige Gewinnmöglichkeit geboten, nämlich dann, wenn nur ein einziger Gewinn vorhanden ist, der näher ist als die dargebotene angezeigte Spielsymbolkombination; dies wäre z.B. der Fall, daß vier gleiche Kartensymbole (Poker) dargeboten werden; im nächsten Spiel bzw. Spielzug kann somit als höherer Gewinn nur eine Anzeige von fünf gleichen Kartensymbolen angestrebt werden.

Vorteilhaft ist es, wenn gemäß dem Kennzeichen des Patentanspruches 4 vorgegangen wird, da bei einer derartigen Ausführungsform der Spieler selbst für für ihn genehme Spielsymbole, die er für das nächste Spiel aufzuheben gedenkt, die Gewinnchancen bzw. die höchstmöglichen Gewinne ermitteln kann.

Eine Ergänzung zu den zuvor vorgesehenen erfindungsgemäßen Gewinnchancenanzeigen ist durch die im Kennzeichen des im Patentanspruch 7 angeführten Merkmale gegeben. Damit kann der Spieler die Möglichkeit für eine tatsächlich erfolgende Anzeige von Spielsymbolen beurteilen. Zweckmäßigerweise kann dabei derart vorgegangen werden, daß insbesondere nach einer bestimmten Anzahl von Spielen und/oder nach dem Darbieten bzw. Erscheinen einer bestimmten Anzahl von Spielsymbolen, z.B. nach dem Erscheinen eines Jokers, entweder eine neue Festlegung der Gesamt- und/oder Einzelanzahl und/oder Art der Spielsymbole oder eine Ergänzung der verbliebenen, noch nicht aargebotenen Spielsymbole mit bezüglich Gesamt- und/oder Einzelanzahl und/oder Art festgelegten Spielsymbolen erfolgt, wobei gegebenenfalls die dargebotenen oder die vom Spieler ausgewählten, insbesondere die für ein nächstes Spiel ausgewählten oder die einem Gewinn zugrundegelegten, Spielsymbole aus der Vielzahl der vorgegebenen Spielsymbole bzw. der jeweils noch vorhandenen Spielsymbole ausgeschieden und in einer Anzanl folgender Spiele nicht mehr angeboten werden.

Letztlich betrifft die Erfindung auch ein Verfahren zur Unterstützung bzw. zum Trainieren eines Spielers gemäß dem Oberbegriff des Patentanspruches 16, das durch die im Kennzeichen des Patentanspruches 16 angeführten Merkmale erfinderisch gekennzeichnet ist.

Derartige Spielautomaten können als Spielsymbole z.B. die verschiedenen üblichen Spielkartensymbole aufweisen oder die bei den sogenannten Walzenspielautomaten üblichen Bildsymcole. Mit diesen Spielautomaten können z.B. Poker, "17 und 4" oder beliebige andere Spiele gespielt werden, bei denen es darauf ankommt, eine gewisse Anzanl von Symbolen, verteilt auf einer gewissen Anzahl von Plätzen, zu erhalten, wobei es im Prinzip egal ist, ob es das Ziel des Spieles ist, möglichst hohe Spielsymbole, z.B. Kartenwerte oder Punkte, zu erhalten oder die Spielsymbole in eine gewisse Anordnung zu bringen oder verschiedene Spielsymbole in gewissen Kombinationen und/oder Höhe und/oder Anordnung zu erhalten.

Zweckmäßigerweise erfolgt die Ermittlung bzw. Anzeige der im Anzeigefeld dargestellten Spielsymbole bzw. eine darauf basierende Gewinnermittlung entsprechend dem vorgegebenen Programm (Spielplan) des Rechners; dabei kann entweder eine zufällige Auswahl der Spielsymbole, insbesondere mit Hilfe eines Zufallgenerators, erfolgen, wobei die Zuordnung der Gewinne zu den ausgewählten Spielsymbolen mittels einer gespeicherten oder im Programm vorgesehenen Gewinntabelle erfolgt, oder eine andere Vorgangsweise könnte darin bestehen, daß bei Spielbeginn der für dieses Spiel vorgegebene Gewinn zufällig mit Hilfe eines Zufallsgenerators ermittelt wird und entsprechend dem vorgegebenen Gewinn die anzuzeigenden Spielsymbole vom Rechner anhand einer Spielsymbolliste oder anhand vorgegebener Programmdaten ermittelt wird. In jedem Fall werden alle oder eine Mehrzahl der Gewinnchancen in entsprechender Weise dem Spieler dargeboten, sodaß sich dieser anhand dieser Gewinnchancenanzeige bzw. dieses Gewinnplanes ein klares Bild über die für das nächste Spiel zur Verfügung stehenden Chancen machen kann, d.h. entweder durch direkte Anzeige der in dem folgenden Spiel zu erwartenden leicht erreichbaren Gewinne oder durch eine eigene Berechnung seiner Gewinnchancen unter Zugrundelegung der ihm dargebotenen Hinweise bezüglich der noch im Spiel verbliebenen bzw. noch vorhandenen Spielsymbole oder bezüglich von Wahrscheinlichkeitswerten über die Erreichbarkeit bestimmter Gewinne.

Im folgenden wird die Erfindung beispielsweise anhand der Zeichnung näher erläutert. In der Zeichnung zeigt Fig.1 schematisch den Aufbau eines erfindungsgemäßen Spielautomaten und Fig.2,3,4 und 5 Detailansichten eines Chancenanzeigebereiches.

Ein erfindungsgemäßer Spielautomat 1 umfaßt ein schematisch angedeutetes Gehause 12 mit den zur Durchführung der Spiele notwendigen Einrichtungen, wozu ein Anzeigefeid 2, ein Tastenfel 13, ein Chancenanzeigebereich 7 sowie eine Recheneinneit 5 zahlen. Es versteht sich, daß auch mehrere Anzeigefelder bzw. mehrere Tastenfelder vorgesehen sein können; ferner sind weitere Felder für die entsprechende Spielanzeigen vorgesehen und die zur Bedienung des Spielautomaten notwendigen Tasten vorhanden. Die Recheneinheit 5 und die das Anzeigefeld 2 betätigenden Einheiten bzw. die Verbindungsleitungen 18 zwischen den Tasten 4,8,11 und 14 und der Recheneinheit 5 verlaufen im Inneren des Gehäuses 12 und sind nur zum Teil dargestellt. Im Anzeigenfeld 2 erfolgt eine Anzeige der durch die Recheneinheit 5 ausgewählten Spielsymbole 3; des weiteren können zumindest eine Anzeige 15 für die Höhe des Spieleinsatzes, zumindest eine Anzeige 16 für das vorhandene Spielkapital, zumindest eine Anzeige 6 für den Gewinn des gerade stattgefundenen Spieles bzw. Spielzuges (abschnittes), zumindest eine Anzeige 17 für eine mögliche Verdopplung des Gewinnes usw. vorgesehen sein. Unterhalb des Anzeigenfeldes 2 ist ein Tastenfeld 13 angeordnet, in dem einzelne den einzelnen Spielsymbolen 3 im Anzeigefeld 2 zugeordnete an sich beliebig gestaltete Auswahleinrichtungen 8,z.B. Tasten, Joysticks oder Knöpfe, angeordnet sind, mit denen der Recheneinheit 5 Signale gegeben werden können, welche Spielsymbole für das nächste Spiel aufgehoben bzw. gehalten werden sollen. Diese Tasten 8 können auch vom Mikroprozessor 5 beleuchtet werden, um dem Spieler Hinweise zu geben, daß diese derart gekennzeichneten Spielsymbole beachtenswert für ein Aufheben für das nächste Spiel waren. An sich kann auch ein akustisches Signal angeben, daß zum Aufheben günstige Spielsymbole angezeigt worden sind.

Eine Starttaste 4, ein Münzeinwurf 19, eine Abruftaste 14 und eine Auszahltaste 11 vervollständigen das Tastenfeld 13.

Oberhalb oder auch unterhalb oder seitlich des Anzeigefeldes 2 ist der Chancenanzeigebereich 7 vorgesehen, in dem von der Recheneinheit 5 entsprechende Anzeigen zur Darstellung gebracht werden, mit denen dem Spieler Gewinnchancen mitgeteilt werden, wenn er bestimmte Spielsymbole 3' der im Anzeigefeld 2 von der Recheneinheit 5 zur Darstellung gebrachte Spielsymbole 3 für das nächstfolgende Spiel beibehält.

Die Recheneinheit 5 ist mit dem Anzeigefeld 2 bzw. dem Chancenanzeigebereich 7 z.B. über ein Video-Interface 9 verbunden; üblicherweise erfolgen alle Anzeigen auf einen Bildschirm; es ist möglich, sowohl für das Anzeigefeld 2 als auch für den Chancenanzeigebereich 7 eigene Video-Interfaces vorzusehen, wenn diese Einheiten von getrennten Bildschirmen gebildet sind. Die Anzeigen 6,15,16,17 und allfällige weitere Anzeigen werden von der Recneneinneit 5 über entsprechende Bildschirme, Displays, Lampen oder Leuchtfelder vorgenommen. Ferner können der Recheneinheit 5 noch die Starttaste 4 und der Münzeinwurf 19 zugeordnet sein,um den Spielautomat in bekannter Weise in Tätigkeit zu setzen.

Ein Spiel mit dem erfindungsgemäßen Spielautomaten könnte nunmehr folgenderweise ablaufen:

Nach erfolgtem Münzeinwurf und gegebenenfalls Betätigung einer Starttaste 4 oder nach Verstreichen einer Zeitspanne bietet die Recheneinheit 5 z.B. über die entsprechenden Video-Interfaces 9 dem Spieler im Anzeigefeld 2 auf den im vorliegenden Fall vorhandenen fünf Plätzen fünf Spielkartensymbole dar; im vorliegenden Fall ein As, einen Vierer, einen Sechser, ein As und einen Dreier in Karo. Gleichzeitig mit der Anzeige dieser von der Recheneinheit 5 statistisch bzw. zufällig ausgewählten Spielsymbolen 3 oder nach Betätigung einer Abruftaste 14 durch den Spieler, zeigt die Recheneinheit 5 auf dem Chancenanzeigebereich 7 Chancen an, die dann gut realisierbar sind, wenn der Spieler gewisse Spielsymbole 3', die von der Recheneinheit 5 als für das nächste Spiel als günstig aufzuheben beurteilt worden sind, tatsächlich aufhebt. Im vorliegenden Fall hat die Recheneinheit 5, da es sich um eine Art Pokerspiel handelt, vorgeschlagen, die beiden Spielsymbole 3', namlich die beiden Asse, aufzuheben und zeigt dabei als erreichbare Chancen für das nächste Spiel die Möglichkeiten an, fünf Asse. vier Asse oder drei Asse zu erreichen, wobei diesen verschiedenen Gewinnmöglichkeiten in Anzeigefeldern 21 verschieden hohe Gewinnwerte zugeordnet sind. Es ist möglich, zusätzlich zu den Anzeigefeldern 21 betreffend die Höhe von erreichbaren Gewinnen bzw. von Gewinnkombinationen, auch dem Spieler eine Anzeige 20 anzubieten, mit welcher Wahrscheinlichkeit die angegebenen Spielsymbolkombinationen bzw. Spielgewinne erreichbar sind. Dazu ist in dem Chancenanzeigebereich 7 zumindest ein Anzeigefeld 20 angeordnet, in dem (denen) eine Prozentzahl oder die Wahrscheinlichkeit angezeigt wird, mit der eine angezeigte Spielsymbolkombination bzw. eine dargebotene Gewinnmöglichkeit erreicht werden kann.

Wenn also der Spieler entweder durch Betätigung der den beiden Assen zugeordneten Haltetasten 8 diesen Haltevorschlag bestätigt und die Starttaste 4 betätigt, oder wenn der Spielautomat entsprechend eingerichtet ist, lediglich die Starttaste 4 betätigt oder durch erneuten Münzeinwurf das Spiel fortsetzt, werden die beiden Asse für das nächste Spiel bzw. den folgenden Spielzug aufgehoben und es bietet die Recheneinheit 5 dem Spieler nur mehr auf den Platzen 2,3 und 5 im nächsten Spiel neue Spielsymbole dar, die allenfalls auch Asse umfassen können und so die dargebotenen Gewinnchancen mehr oder weniger gut realisieren würden.

Als Alternative dazu könnte der Spieler auch auf die vorgeschlagenen Gewinnchancen verzichten und anstelle von einer größeren Anzahl von Assen auch versuchen, eine sogenannte "Straße" zu erreichen. In diesem Fall könnte der Spieler durch Betätigung der entsprechenden Haltetasten 8 z.B. ein As, die Drei und die Vier oder die Drei, die Vier und die Sechs halten. Für den Fall, daß der Spieler die Drei, die Vier und die Sechs hält, würden, wie Fig. 2 zeigt, in dem Chancenanzeigebereich 7 zwei Gewinnchancen aufgezeigt werden, nämlich eine "Straße", beginnend mit der Zwei und endend mit der Sechs und eine "Straße", beginnend mit der Drei und endend mit der Sieben; beide Möglichkeiten sind erreichbar, wenn die Drei, die Vier und die Sechs für das nächste Spiel durch entsprechende Betätigung der diesen Spielsymbolen zugeordneten Haltetasten 8 beibehalten werden. Eine mögliche Gewinnchance wäre auch zwei "Paare" (zwei Asse + zwei Dreier oder zwei Asse + zwei Vierer oder zwei Dreier + zwei Vierer, die in Übereinstimmung mit der Erfindung prinzipiell anzeigbar sind, jedoch in der Regel eher nicht angezeigt werden, da diese Gewinnschancen nicht gut erreichbar sind und nur kleinen Gewinn bringen würden. Vorteilhafterweise werden neben der höchsten Gewinn bringenden Chance eine Anzahl von auch hohen Gewinn bringenden Chancen angezeigt. Welche Gewinnchancen angezeigt werden ist durch das Programm bzw. durch den Inhalt entsprechender Speicher festgelegt.

Behalt der Spieler durch entsprechende Betätigung der Haltetasten 8 das As, die Drei und die Vier, so hat er nur eine Möglichkeit für eine "Straße", nämlich eine "Straße" beginnend mit dem As und endend mit der Fünf; wie in Fig.3 dargestellt ist, wird in diesem Fall somit auf dem Chancenanzeigebereich 7 nur eine einzige Anzeige erscheinen und auch ein im Verhältnis zu den in Fig.2 dargestellten "Straßen" niedrigerer Gewinn angezeigt. Die durch das Programm festgelegte Wahrscheinlichkeit eine der "Straßen" zu erhalten, ist für alle Möglichkeiten gleich und wird im Feld 20 z.B. mit 27 % angezeigt. Die noch immer vorhandene Möglicnkeit, drei Asse zu erreichen, wird ebenfalls angezeigt.

Zu bemerken ist, daß die Anzeige im Chancenanzeigebereich 7 entweder immer in Zusammennang mit den von der Recheneinheit 5 dargestellten Spielsymbolen entsprechend einer in der Recheneinheit stattfindenden Auswahl der Gewinnchancen stattfindet oder aber erst nach Betätigung einer Gewinnchancenabruftaste 14 darstellbar ist. Es ist für die Spielstrategie vorteilhaft, die Chancenanzeige abhängig davon zu machen, welche Tasten 8 der Spieler betätigt bzw. welche Spielsymbole der Spieler beizubehalten gedenkt. Wenn von der Recheneinheit 5 gewisse Spielsymbole zum Beibehalten, z.B. durch Beleuchtung der Haltetasten 8, vorgeschlagen werden, so beziehen sich die im Chancenanzeigebereich 7 angezeigten Chancen vorerst auf diese Spielsymbole. Die Betätigung von nur einer oder von mehreren Haltetasten würde jedoch der Recheneinheit 5 anzeigen, daß von der getatigten Chancenanzeige nicht Gebrauch gemacht wird und die Recheneinheit 5 nimmt das (die) durch Betätigung der entsprechenden Haltetaste(n) 8 gekennzeichnete(n) Spielsymbol(e) als Grundlage für eine neue Gewinnchancenanzeige. Es wäre auch möglich, eigene Löschtasten vorzusehen, wenn man vom Rechner vorgeschlagene Spielsymbole nicht akzeptieren will. Die einzelnen Spielregeln bzw. die Möglichkeiten zur Sichtbarmachung der Gewinnchancenanzeige in Abhängigkeit von vom Rechner vorgegebenen Zeitpunkten oder zu vom Spieler gewünschten Zeitpunkten kann je nach Spielautomat verschieden gestaltet werden. Wesentlich ist jedoch, daß dem Spieler in jedem Fall alle oder eine Anzahl von sinnvoll erreichbaren Gewinnmöglichkeiten angeboten wird.

Üblicherweise läuft das Spiel derart ab, daß für das erste Spiel ein gewisser Einsatz zu bezahlen ist und für das nächstfolgende Spiel bzw. den folgenden Spielzug gegebenenfalls wiederum ein gewisser Einsatz zu bezahlen ist, wobei aber in dem zweiten Spiel bzw. folgenden Spielabschnitt gewisse Spielsymbole durch das erste Spiel vorgegeben sein können.

Dabei werden Gewinnchancen von der Recheneinheit 5 derart erstellt, daß entweder die Gewinnchancen für spezielle Spielsymbole bzw. Spielsymbolkombinationen in einem der Recheneinheit 5 zugeordneten Speicher 10 vorab eingegeben sind; gleichzeitig kann dieser Speicher 10 auch dazu dienen, um gewisse, dem üblichen Spielverhalten der Spieler angepaßte Gewinnchancen bzw. Vorschläge zu erstellen, da Spieler oftmals lieber geringere Gewinnchancen in Kauf nehmen, die besser realisierbar sind. Zweckmäßig ist es, wenn die Recheneinheit die den zum Aufheben vorgeschlagenen oder vom spieler selbst zum Aufheben bestimmten Spielsymbolen zugeordneten Gewinnchancen im Hinblick auf eine größte Gewinnchance und/oder den nöchstmöglichen Gewinn im Chancenanzeigebereich anzeigt, wozu die Recheneinheit die möglichen Gewinnchancen bzw. den höchstmöglichen Gewinn für bestimmte dargebotene Spielsymbole bzw. Spielsymbolkombinationen aus einer ihr bzw. dem Mikroprozessor zugeordneten Speichereinheit ausliest und zur Anzeige bringt oder das Ergebnis einer Berechnung gegebenenfalls unter Zuhilfenahme von in der Speichereinheit gespeicherten Daten betreffend Gewinnwahrscheinlichkeiten, Gewinnhöheninformationen, Symbol- bzw. Symbolkombinationswertigkeiten, Vorgaben betreffend die übliche Symbolauswahl von Spieler zu Gewinnoptimierung oder nach psychologisch und/oder statistischen Daten für eine Gewinnmaximierung od.dgl. zur Anzeige bringt. Ergänzt wird die Anzeige des optimalen Gewinnes durch die auf dieselbe Weise ermittelten Anzeige von weiteren Gewinnmöglichkeiten.

Die Recheneinheit 5 umfaßt im wesentlichen zumindest einen Mikroprozessor, der die entsprechenden Berechnungen in Abhängigkeit der vorgegebenen Gewinnchancenparameter durchführt.

Die Anzahl der im Anzeigefeld 2 dargestellten Spielsymbole kann beliebig gewählt werden; es kann sich dabei um drei, vier, fünf oder mehr Symbole handeln, die von ihrer Form und ihrem Aussehen beliebig gestaltet sein können. In ähnlicher Weise können die den einzelnen Spielsymbolen bzw. Spielsymbolkombinationen zugeordneten Gewinne willkürlich gewählt werden; es ist jedoch zu berücksichtigen, daß Pokerspielautomaten bzw. Walzenspielautomaten weltweit bezüglich der Gewinnchancen ähnlich bzw. vergleichbar aufgebaut sind, sodaß auch der erfindungsgemäße Spielautomat sich bezüglich der Spielregeln und bezüglich der Gewinne bzw. Gewinnchancen an diesen bekannten Spielautomaten orientieren wird. Die vorliegende Gewinnchancenanzeige erfolgt unter Zugrundelegung einer Art Pokerspiel, umfassend die Kartensymbole Karo-As, Karo-Zwei bis Karo-König, wobei jedes Symbol fünf Mal vorhanden ist. Es ist durchaus auch möglich, einen Spielautomaten derart auszubilden, daß die vorgegebenen Spielsymbole ein Kartenspiel, d.h. die Farben Pik, Herz, Karo und Treff von As, Zwei bis zum König jeweils einfach, umfassen.

Zu bemerken ist noch, daß für die Gewinn-Wahrscheinlichkeiten und Gewinnchancen durch den Hersteller des Spielautomaten Vorgaben gemacht werden können, daß im Spiel die Spielsymbole bzw. Spielsymbolkombinationen jedoch rein zufällig mittels Zufallgeneratoren oder ähnlicher Einrichtungen ermittelt bzw. angezeigt werden. Vorgaben werden insbesondere gewählt, um die Lust des Spielers am Spielen durch eine Vermehrung der Gewinne zu erhöhen. Entsprechende Umprogrammierungen der Recheneinheit 5 können dabei durch Austausch der Speicher 10 oder durch Einprogrammieren entsprechend abgeänderter Spielparameter erfolgen.

In Fig. 4 ist eine Ausführungsform eines Spielautomaten beschrieben, und zwar eines sogenannten "Walzenspielautomaten".

Im Anzeigefeld 2 werden dem Spieler eine Anzahl von Spielsymbolen, im vorliegenden Fall Kirschen, Äpfel, Birnen, Stangen und Sterne, dargeboten, und zwar an mehreren Plätzen nebeneinander, im vorliegenden Fall an vier Plätzen. Die Recheneinheit 5 gibt diese Spielsymbole vor, wobei an jedem Platz ein, zwei, drei oder auch mehr derartige Spielsymbole angeboten werden; im vorliegenden Fall werden wie bei den üblichen Walzenspielautomaten auf jedem Platz drei Spielsymbole 3 gleichzeitig angeboten. Ein Gewinn wird dabei von dem Erscheinen von Spielsymbolen an gewissen Anzeigeplätzen als auch von der Lage der Spielsymbole in den jeweiligen Anzeigeplätzen (oben, mittig, unten) abhängig gemacht. Dies sei anhand der Gewinnchancenanzeige 7 gemäß Fig.4 verdeutlicht.

Ein Gewinn mit Sternen ist nur dann erzielbar, wenn in jedem der nebeneinander liegenden Anzeigeplätze auf einem beliebigen Platz innerhalb dieses Anzeigeplatzes ein Stern auftaucht; daraus erklärt sich die aufgezeigte Gewinnchance für die vier angezeigten Sterne.

Zwei Kirschen gewinnen dann, wenn sie in den beiden rechten Anzeigeplätzen in der Mitte, die durch den Pfeil 22 angedeutet ist, angezeigt werden. Eine Kirscne gewinnt, wenn sie ganz rechts erscheint. Drei Balken gewinnen dann, wenn sie in den linken drei Anzeigefeldern in der Mitte, die durch den Pfeil 22 angegeben ist, aufscheinen. Im vorliegenden Fall sind somit die vier am realistischsten erscheinenden Gewinnchancen angegeben, die bei Halten des ersten, zweiten und vierten Spielsymbols erreichbar sind. Nur wenn der Spieler durch Betätigung der dem Anzeigeplatz mit dem Apfel zugeordneten Haltetaste 8 diese(s) Spielsymbol(e) (d.h. auch den darüber aufscheinenden Stern und den darunter aufscheinenden Balken) beibehalten will und die vorgeschlagenen Spielsymbole nicht beibehält, erscheint die dieser Wahl zugeordnete Gewinnchance; da diese Chance sehr gering ist könnte auch vorgegeben sein, daß keine Gewinnchancenanzeige dieser Chance erfolgt. Gewinnchancen, die sehr unwahrscheinlich sind und/oder mit dem ausgewählten Spielsymbol(en) nicht in Zusammenhang stehen, werden in der Regel nicht angezeigt; d.h., daß eine Mehrzanl von sinnvollen aber prinzipiell nicht alle Gewinnchancen angezeigt werden.

Eine weitere Möglichkeit, die alternativ oder gemeinsam bei derartigen Spielautomaten vorgesehen sein kann, wird nunmehr anhand der Fig. 5 erläutert.

Es ist möglich, die Anzahl und/oder die Art der vom Rechner bzw. vom Programm vorgegebenen Spielsymbole von Spiel zu Spiel oder für eine bestimmte Anzahl von Spielen vorzugeben oder in bestimmten Abständen mit einer bestimmten vorgegebenen oder von Fall zu Fall variierenden Menge von Spielsymbolen zu ergänzen.

Der Spieler kann aus der Gesamtanzahl der Spielsymbole, die für ein Spiel vorhanden sind und aus der Anzahl der einzelnen Symbole bzw. aus der Angabe wie oft ein einzelnes Spielsymbol vorhanden ist, die Chancen einer Anzeige für das nächste Spiel bzw. den nächsten Spielzug selbst in gewisser Weise abschätzen; je öfter ein derartiges Spielsymbol vorhanden ist, desto größer ist die Wahrscheinlichkeit, daß dieses Spielsymbol im nächsten Spiel bzw. Spielzug angezeigt werden wird. Wenn dem Spieler somit Haltevorschläge vom Spielautomaten unterbreitet werden, so muß der Spieler wissen, ob diese Vorschläge anhand der ursprünglichen vorhandenen Spielsymbole erbracht werden oder ob diese anhand der für das nächste Spiel vorgegebenen Symbolanzahl und Art durchgeführt werden. Je nachdem kann der Spieler abschätzen, welche Spielsymbole er für ein nächstes Spiel aufheben soll, soferne er überhaupt welche aufheben will,und einen allenfalls bereits angezeigten Gewinn auszahlen lassen will oder dieses Spiel überhaupt nicht durch ein nächstes Spiel bzw. einen nächsten Spielzug erganzen lassen will.

Auf Wunsch des Spielers hin oder aufgrund einer immer aufscheinenden Anzeige wird nunmehr dem Spieler - wie in Fig. 5, links dargestellt - eine Ausgangsanzeige der zu Spielbeginn vorhandenen Spielsymbole in einem Gewinnchancenanzeigebereich 7' dargeboten. Zu Spielbeginn sind somit 24 Kirschen, 24 Äpfel, 12 Bars, 6 Sterne, 6 Herz, 48 "blanks" und 1 Joker vorhanden. Vorausgesetzt, daß wie bei dem vorangehenden Spiel gemäß Fig. 4 auf vier Plätzen im Anzeigefeld 2 die Spielsymbole dargeboten werden, könnte nach dem Ablauf eines ersten Spieles, bei dem eine Kirsche, zwei "blanks" und ein Apfel dargeboten wurden, für ein nachstes Spiel die in Fig.5, rechts angedeutete Anzeige im Gewinnchancenbereich 7' auftregen, nämlich 23 Kirschen, 23 Äpfel, 12 Bars, 6 Sterne, 6 Herz, 46 "blanks" und 1 Joker. Es werden somit von Spiel zu Spiel die dem Spieler dargebotenen Symbole von den ursprünglich vorhandenen Symbolen abgezogen sofern manche Symbole stärker auftreten bzw. häufiger angezeigt wurden, so bleiben die übrigen Symbole über und werden in folgenden Spielen verstarkt auftreten, sodaß der Spieler sein Spiel danach einrichten kann.

Um immer eine ausreichende Anzahl von Spielsymbolen zur Verfügung zu haben, kann vorgesehen sein, daß nach einer bestimmten Anzahl von Spielen oder Auftreten von bestimmten Spielsymbolen die Anzanl der vorhandenen Spielsymbole in zufälliger oder in vorgegebener Weise wieder ergänzt wird; diese Ergänzung bzw. die nach der Ergänzung vorhandenen Spielsymbole werden wiederum im Gewinnchancenanzeigebereich 7' zur Anzeige gebracht.

Die jeweiligen Gewinnchancen können auf Bereichen des Bildschirmes angezeigt werden, die vom Anzeigenfeld 2 getrennt sind; es besteht durchaus die Möglichkeit, daß die Gewinnchancenanzeigen an der Stelle des Anzeigefeldes 2 dargeboten werden, insbesondere wenn es sich bei den Anzeigefeldern um Bildschirmanzeigen handelt, sodaß zeitlich aufeinanderfolgend an derselben Stelle die Spielsymbole zur Anzeige bzw. die Gewinnchancen zur Anzeige gebracht werden. Das Anzeigefeld kann ein Videoschirm, ein Display, ein LED-Display, ein Sichtfenster mit sich bewegenden Walzen bzw. ablaufenden Filmstreifen od.dgl.sein; in dem Anzeigefeld werden die Spielsymbole auf irgendeine bekannte Art dem Betrachter an vorgegebenen Plätzen dargestellt.

Zu bemerken ist, daß in jedem Spieldurchgang die Auswahl der Spielsymbole vom Spieler völlig unbeeinflußbar durch den Rechner erfolgt und zwar entweder aufgrund einer Zufallsstrategie oder aufgrund der Abarbeitung eines die Gewinne vorgebenden Programmes. Allenfalls von Spieler betätigbare Stoptasten dienen lediglich zur Festlegung des Zeitpunktes der Auswahl des Spielsymbols durch den Rechner, geben aber keine echte Chance, das nach Zufallskriterien angebotene Spielsymbol tatsächlich auszuwählen.

Es ist selbstverständlich, daß im Rechner bzw. in dem Spielautomaten entsprechende Einrichtungen, insbesondere Recheneinheiten, vorgesehen sind, die eine Feststellung der dargestellten Spielsymbole vornehmen und in Abhängigkeit von den erreichten Gewinnen eine entsprechende Gewinnanzeige bzw. Gewinnauszahlung vornehmen. Die einer gewissen Spielsymbol-Kombination zugeordneten, d.h. durch Hinzufügen einer Anzahl von weiteren Spielsymbolen, erreichbaren Gewinnkombinationen, werden entweder, basierend auf entsprechenden Spercherdaten, von Spiel zu Spiel neu berechnet oder sind für bestimmte Spielkombinationen bereits in Speichern fix vorgegeben und müssen diesen nur entnommen werden. Auf jeden Fall sind entsprechende Schalt- und Steuereinheiten vorhanden, welche eine Anzahl bzw. alle der in einem nächsten Spiel möglichen Gewinnkombinationen anzeigen, um dem Spieler die entsprechenden Strategien von Informationen zu liefern. Es erfolgt somit zusätzlich zu einer Anzeige des möglichen Maximalgewinnes auch eine Anzeige von weiteren Gewinnmöglichkeiten, wobei diese weiteren Gewinnmöglichkeiten entweder gemeinsam, d.h. in einem Block mit dem Maximalgewinn, oder gegebenenfalls auch in einem eigenen Anzeigebereich getrennt vom Maximalgewinn erscheinen. Diese Anzeigemöglichkeit unterscheidet sich prinzipiell von den fix auf den diversen Spielautomaten angebrachten Gewinnlisten, in denen sämtliche möglichen Gewinnkombinationen aufgelistet sind, da die dem Spieler bei einem erfindungsgemäßen Spielautomaten dargebotenen Informationen immer auf die tatsächlich im Anzeigenbereich 2 aufscheinenden bzw. zum Halten aufgehobenen Spielsymbole abgestellt sind, so daß die diesbezügliche relevante Information für den Spieler in kürzester Zeit zur Verfügung steht.

Ferner ist zu bemerken, daß die sogenannte "nudging"-Funktion auch bei erfindungsgemäßen Walzenspielapparaten als eine an die erfindungsgemäße Spiel- bzw. Vorgangsweise anschließende Vorgangsweise vorgesehen sein kann, d.h., daß nach Beendigung des Auswahlverfahrens bzw. nach Festlegung der Spielsymbole, die für das nächste Spielbzw. den nächsten Spielzug aufgehoben worden sind und nach Durchführung dieses nächsten Spiels bzw. Spielzuges zur Gewinnverbesserung die angezeigten Spielkartensymbole oder Walzensymbole noch nachträglich abgeändert ("nudging") werden können.

## Patentansprüche

1. Spielautomat mit zumindest einem Anzeigefeld (2), insbesondere Bildscnirm, für eine Anzahl von Spielsymbolen (3), z.B. Spielkartensymbolen, Walzensymbolen od.dgl.,
wobei der Spieler die Spielsymbole (3) nach dem gegebenenfalls durch Betätigung einer Starttaste (4) und/oder Münzeinwurf oder Ablauf einer Zeitspanne erfolgten Spielstart bzw. Start eines Spielzuges(abschnittes) auf einer vorgegebenen Anzahl von Plätzen des bzw. im Anzeigefeld(es) (2) unter Steuerung einer Recheneinheit bzw. eines Mikroprozessors (5) aus einer Vielzahl von vorgegebenen bzw. vorhandenen Spielsymbolen nach Zufallskriterien oder im Zuge einer Rechenprogrammabarbeitung bzw. nach willkürlich vorgegebenen Kriterien ausgewählt dargeboten erhält,
wobei insbesondere von dem Platz bzw. der Lage im Anzeigefeld (2), an dem das Spielsymbol erscheint bzw. dargeboten wird, und/oder der Art der ausgewählten bzw. dargebotenen Spielsymbole und/oder der Anzahl von gleichen Spielsymbolen ein Spielgewinn ermittelt bzw. abhängig gemacht und gegebenenfalls auf einer Gewinnanzeige (6) angezeigt wird,
wobei der Spielautomat (1), vorzugsweise in seinem Anzeigefeld (2), zumindest einen Anzeigebereich (7) aufweist, in dem von der Recheneinheit (5), gegebenenfalls nach Betätigung einer Abrufeinheit (14), z.B. einer Abruftaste, durch den Spieler, ein erzielbarer Höchstgewinn angezeigt wird,
wobei dem Spieler die Option offensteht, keines, eines oder eine Anzahl dieser angezeigten Spielsymbole für das nächste Spiel bzw. den nächsten Spielzug(abschnitt) auszuwählen und aufzuheben bzw. zu behalten, wobei in dem nächsten Spiel bzw. Spielzug(abschnitt) dem Spieler an den Plätzen der nicht ausgewählten bzw. nicht aufgehobenen Spielsymbole von der Recheneinheit (5) aus der Vielzahl der vorgegebenen bzw. noch vorhandenen Spielsymbole Spielsymbole nach Zufallskriterien oder willkürlich vorgegebenen Kriterien dargeboten werden und wobei in diesem nächsten Spiel bzw. Spielzug(abschnitt) der Gewinn insbesondere von Platz und/oder Art und/oder Gleichheit von allen dann angezeigten Spielsymbolen (3) abhängig gemacht ist, dadurcn gekennzeichnet, daß im Anzeigefeld (2), insbesondere im Anzeigebereich (7), ein zusätzlicher Chancenanzeigebereich vorgesehen ist, in dem von der Recheneinheit (5) insbesondere zur Erleichterung der Durchführung verschiedener individueller Spielstrategien zusätzlich zu der dem Höchstgewinn entsprechenden Symbolkombination eine Anzahl von weiteren oder alle möglichen erreichbaren gewinnbringenden Spielsymbolkombinationen und/oder Hinweise auf die Gewinnwahrscheinlichkeiten bzw. zu deren Ermittlung angezeigt werden, welche Symbolkombinationen mit den angebotenen bzw. den vorhandenen oder mit den vom Spieler für das nächste Spiel bzw. den nachsten Spielzug(abschnitt) aufgehobenen bzw. zum Aufheben ausgewählten Spielsymbolen bzw. Spielsymbol-Kombinationen im nächsten Spiel bzw. für den nächsten Spielzug(abschnitt) gegeben bzw. allenfalls realisierbar sind.

2. Spielautomat nach Anspruch 1, dadurch gekennzeichnet, daß die Anzeige der gewinnbringenden Spielsymbolkombinationen und/oder die Hinweise auf bzw. in dem Chancenanzeigebereich (7) von der Recheneinheit (5) im wesentlichen gleichzeitig mit einer akustischen Information bezüglich des Vorhandenseins von zum Aufheben günstig beurteilten Spielsymbolen und/oder mit einer optischen Kennzeichnung, z.B. Beleuchtung, der im Anzeigefeld (2) aufscheinenden und von der Recheneinheit als für den Spieler günstig auszuwählend bzw. aufzuhebend beurteilten Spielsymbole (3') erfolgt, wobei gegebenenfalls die die Recheneinheit (5) die für den Spieler als günstig auszuwählend beurteilten Spielsymbole (3') durch Beleuchtung dieser Spielsymbole und/oder Beleuchtung der den einzelnen Spielsymbolen bzw. deren Plätzen zugeordneten Auswahleinrichtung (8), z.B. Haltetasten, oder zumindest eines den Spielsymbolen (3) bzw. deren Plätzen zugeordneten Leuchtfeldes kennzeichnet.

3. Spielautomat nach Anspruch 1 oder 2, dadurch gekennzeichnet, daß die Anzeige der gewinnbringenden Spielsymbolkombinationen unter Berücksichtigung bzw. in Abhängigkeit von vom Spieler als günstig auszuwählend beurteilten Spielsymbol-Kombination bzw. Spielsymbolen erfolgt.

4. Spielautomat nach einem der Ansprüche 1 bis 3, dadurch gekennzeichnet, daß der Höchstgewinn und eine Anzahl von weiteren oder alle möglichen erreichbaren gewinnbringenden Spielsymbolkombinationen bzw. die Hinweise auf die Gewinnwahrscheinlichkeit bzw. deren Ermittlung in Abhängigkeit von vom Spieler selbst aus den von der Recheneinheit (5) dargebotenen Spielsymbolen (3) ausgewählten Spielsymbolen, insbesondere nach Betätigung von zumindest einer den einzelnen im Anzeigefeld (2) aufscheinenden Spielsymbolen (3) zugeordneten Auswahleinrichtungen (8), z.B. Haltetasten, gegebenenfalls mit einer Abrufeinrichtung auf Tastendruck oder automatisch, abrufbar bzw. anzeigbar sind.

5. Spielautomat nach einem der Ansprüche 1 bis 4, dadurcn gekennzeichnet, daß die Recheneinheit (5) für die von ihr zum Aufheben vorgeschlagenen oder vom Spieler selbst zum Aufheben bestimmten Spielsymbole (3') die den höchsten Gewinn bringenden Spielsymbolkombinationen im Chancenanzeigebereich (7) anzeigt und darüberhinaus alle oder eine Anzahl von mögliche(n) Gewinnchancen bzw. gewinnbringenden Spielsymbol-Kombinationen für die ausgewählten bzw. aufgehobenen Spielsymbole bzw. Spielsymbolkombinationen aus einer ihr bzw. dem Mikroprozessor zugeordneten Speichereinheit (10) ausliest bzw. entnimmt und zur Anzeige bringt oder das Ergebnis einer Berechnung gegebenenfalls unter Zuhilfenahme von in der Speichereinheit (10) gespeicherten Daten betreffend Gewinnwahrscheinlichkeiten, Gewinnhöheninformationen, Symbol-bzw. Symbolkombinationswertigkeiten, Vorgaben betreffend die übliche Symbolauswahl von Spielern zur Gewinnoptimierung oder nach psychologisch und/oder statistischen Daten für eine Gewinnmaximierung od.dgl., zur Anzeige bringt.

6. Spielautomat nach einem der Ansprüche 1 bis 5, dadurch gekennzeichnet, daß die Auswahleinrichtungen (8), z.B. Haltetasten, von der Recheneinheit (5), insbesondere nach jeder Betätigung durch den Spieler, abgefragt werden bzw. der Recheneinheit (5) bei Betätigung ein Signal übermitteln und daß nach jeder Betätigung einer Haltetaste (8) von der Recheneinheit (5) die entsprechende Anzahl von Gewinn bringenden Spielsymbolkomtinationen bzw. Gewinnchancen bzw. die Hinweise zur Gewinnchancenermittlung unter Berücksichtigung der den einzelnen betätigten Haltetasten (8) zugeordneten Spielsymbole (3) bzw. Spielsymbolkombinationen zur Anzeige gebracht wird.

7. Spielautomat nach einem der Ansprüche 1 bis 6, dadurch gekennzeichnet, daß dem Spieler im Gewinnchancenanzeigebereich (7') als Hinweis zur Ermittlung von Gewinnchancen für das jeweils unmittelbar folgende Spiel bzw. den folgenden Spielzug bzw. eine folgende Spielsymbolauswahl die Gesamt- und/oder Einzeianzahl und/oder die Art der vorhandenen bzw. für das folgende Spiel vorgegebenen bzw. von der Recheneinheit in dem folgenden Spiel darbietbaren Spielsymbole anzeigbar sind.

8. Spielautomat nach einem der Ansprüche 1 bis 7, dadurch gekennzeichnet, daß die Vielzahl der vorhandenen bzw. vorgegebenen auswählbaren Spielsymbole nach jedem Spiel oder nach einer bestimmten Anzahl von Spielen und/oder nach dem Darbieten bzw. Erscheinen einer bestimmten Art und/oder Anzahl von Spielsymbolen, z.B. nach dem Erscneinen eines Jokers, In Hinblick auf Art und/oder Gesamtanzahl und/oder Einzelanzahl der verschiedenen Spielsymbole abänderbar bzw. neu festlegbar ist.

9. Spielautomat nach einem der Ansprüche 1 bis 8, dadurch gekennzelchnet, daß insbesondere nach einer bestimmten Anzahl von Spielen und/oder nach dem Darbieten bzw. Erscheinen einer bestimmten Anzahl von Spielsymbolen, z.B. nach dem Erscheinen eines Jokers, entweder eine neue Festlegung der Gesamt- und/oder Einzelanzahl und/oder Art der Spielsymbole oder eine Ergänzung der verbliebenen, noch nicht dargebotenen Spielsymbole mit bezüglich Gesamt- und/oder Einzelanzahl und/oder Art festgelegten Spielsymbolen erfolgt.

10. Spielautomat nach einem der Ansprüche 1 bis 9, wobei die Anzahl und/oder Art der Spielsymbole vor Spielbeginn festgelegt ist und aus diesen Spielsymbolen dem Spieler bei jedem Spiel eine Anzahl dargeboten wird, dadurch gekennzeichnet, daß die dargebotenen oder die vom Spieler ausgewählten, insbesondere die für ein nächstes Spiel ausgewählten oder die einem Gewinn zugrundeliegenden Spielsymbole aus der Vielzahl der vorgegebenen Spielsymbole bzw. der jeweils noch vorhandenen Spielsymbole ausgeschieden und in einer bestimmten Anzahl folgender Spiele nicht mehr angeboten werden.

11. Spielautomat nach einem der Ansprüche 1 bis 10, dadurch gekennzeichnet, daß die Anzahl und/oder Art der vorgegebenen oder zur Ergänzung vorhandenen bzw. vorgesehenen Spielsymbole zur Gänze oder zumindest teilweise zufällig ermittelt werden, wozu der Recheneinheit ein Zufallsgenerator od.dgl. zugeordnet ist.

12. Spielautomat nach einem der Ansprüche 1 bis 11, dadurch gekennzeichnet, daß als Hinweis zur Ermittlung der Gewinnchancen dem Spieler im Gewinnchancenanzeigebereich (7') die jeweils vorhandenen Spielsymbole nach Gesamt- und/oder Einzelanzahl und/oder Art vor jeder zu treffenden Auswahl und/oder vor oder nach jedem Spiel, gegebenenfalls nach Abruf durch Betätigung einer Abrufeinheit, z.B. Abruftaste, anzeigbar sind.

13. Spielautomat nach einem der Ansprüche 1 bis 12, dadurch gekennzeichnet, daß der Anzeigebereich (7,7') und der Chancenanzeigebereich auf dem Bildschirm des Spielgerates (1) gelegen ist und gegebenenfalls über ein Video-Interface (9) vom Mikroprozessor (5) angesteuert ist.

14. Spielautomat nach einem der Ansprüche 1 bis 13, dadurch geKennzeicnnet, daß dem Mikroprozessor (5) bzw. der Recheneinheit eine Speichereinheit (10) für Gewinnchancenparameter zur Verwendung bei der Programmabarbeitung bzw. für die Anzeige einer Anzahl oder aller Gewinnchancen und/oder ihrer Abänderung bzw. Neuanzeige bei Betätigung der Auswanleinrichtungen, z.B. Haltetasten (8), zugeordnet ist.

15. Spielautomat nach einem der Ansprüche 1 bis 14, dadurch gekennzeichnet, daß als Hinweis für den Spieler die Wahrscheinlichkeit des Erreichens der jeweils angezeigten gewinnbringenden Spielsymbolkombination auf dem Chancenanzeigebereich zur Anzeige gebracht wird.

16. Verfahren zur Unterstützung der Spielstrategien eines Spielers bzw. zur Attraktivitätssteigerung bzw. Gewinnoptimierung beim Spielen mit einem Spielautomaten mit zumindest einem Anzeigefeld für eine Anzahl von Spielsymbolen, z.B. Spielkartensymbolen, Walzensymbolen od.dgl.,
wobei der Spieler die Spielsymbole nach dem gegebenenfalls durch Betätigung einer Starttaste erfolgenden Spielstart auf Plätzen des Anzeigefeldes, insbesondere einem Bildschirm oder nebeneinander angeordneten Walzen, von einer Recheneinheit bzw. einem Mikroprozessor gesteuert, aus einer Vielzahl von vorgegebenen Spielsymbolen ausgewählt dargeboten erhält,
wobei insbesondere von dem Platz bzw. der Lage im Anzeigefeld und/oder der Art und/oder der Anzahl der gleichen Spielsymbole der ausgewählten und dargebotenen Spielsymbole im Anzeigenfeld ein Spielgewinn ermittelt bzw. abhängig gemacht wird,
wobei dem Spieler die Option offensteht, keines, eines oder eine Anzahl dieser angezeigten Spielsymbole für das nächste Spiel auszuwählen und aufzuheben,
wobei der Spieler eine Anzeige über einen im nächsten Spiel erreichbaren Höchstgewinn erhält,
wobei in dem nächsten Spiel dem Spieler nur an den Plätzen der nicht ausgewählten bzw. nicht aufgehobenen bzw. nicht behaltenen Spielsymbole von der Recheneinheit neuerlich Spielsymbole dargeboten werden,
und wobei in diesem nachfolgenden weiteren Spiel der Gewinn von allen dann im Anzeigefeld angezeigten Spielsymbolen abhängig gemacht wird,
für Spielautomaten nach einem der Ansprüche 1 bis 15, dadurch gekennzeichnet,
daß dem Spieler in zumindest einem Chancenanzeigebereich eine Anzeige über alle oder über eine Anzahl der gewinnbringenden Spielsymbolkombinationen und/oder Hinweise auf die Gewinnwahrscheinlichkeiten bzw. zu deren Ermittlung dargeboten werden, die bei Aufheben von einem oder einer Anzahl der von der Recheneinheit zum Aufheben vorgeschlagenen oder vom Spieler zum Aufheben ausgewählten Spielsymbol(e)und/oder von einer zum Aufheben vorgeschlagenen oder vom Spieler ausgewählten Spielsymbolkombination in dem folgenden Spiel bzw. Spielzug realisierbar sein können.

17. Verfahren nach Anspruch 16, dadurch gekennzeichnet, daß durch Betätigung von den einzelnen im Anzeigefeld angezeigten Spielsymbolen bzw. deren Plätzen zugeordneten Auswahleinrichtungen, z.B. Halteoder Aufruftasten, die gewinnbringenden Spielsymbolkombinationen bzw. die Hinweise für die vom Spieler zum Aufheben gekennzeichneten Spielsymbole aufgerufen und zur Anzeige gebracht werden.

18. Verfahren nach Anspruch 16 oder 17, dadurch gekennzeichnet, daß dem Spieler als Hinweis zur Ermittlung von Gewinnchancen die Wahrscheinlichkeit angegeben wird, mit der basierend auf vorhandenen bzw. auf zum Aufheben ausgewählten Spielsymbolen eine als erreichbar angezeigte gewinnbringende Spielsyymbolkombination realisierbar ist.

19. Verfahren nach einem der Ansprüche 16 bis 18, dadurch gekennzeichnet, daß dem Spieler als Hinweis zur Ermittlung von Gewinnchancen die Anzahl und/oder Art der vorhandenen und anzeigbaren Spielsymbole angegeben wird.

## Claims

1. A gaming machine having at least one display field (2), in particular a screen, for a plurality of game symbols 12), e.g. playing card symbols, fruit machine symbols, or similar,
wherein the player is presented with the game symbols (3) after the game or a play (section of the game) is started, possibly by the player actuating a start key (4) and/or inserting a coin, or after the expiry of a certain period of time, and said symbols appear at a predetermined number of positions in the display field (2) under the control of a computer unit or a microprocessor (5) after they have been selected from a large number of predetermined or existing game symbols in accordance with randomizing criteria, or by implementing a computer programme, or in accordance with arbitrarily given criteria,
wherein especially a win is determined by, or is made dependent on, the position or location in the display field (2) at which the game symbol appears or is presented, and/or by or on the type of selected or presented game symbols, and/or by or on the number of identical game symbols, and if appropriate a win is indicated on a win display (6),
wherein the gaming machine (1) possesses preferably at least one display area (7) in the display field (2) in which an attainable maximum win is indicated by the computer unit (5), possibly after the player actuates a call-up unit (14), e.g. a call-up button,
wherein the player has the option of selecting and holding or storing none, one or a number of these indicated game symbols for the next game or the next section of the game, and in the next game or section of the game the player is offered by the computer unit (5), according to randomizing criteria or arbitrarily predetermined criteria, game symbols taken from the large number of predetermined or still available game symbols to replace the non-selected or non-stored game symbols, and in this next game or section of the game the win is made dependent in particular on the position and/or the type and/or the identicality of all the game symbols (3) displayed at that time,
characterized in that the display field (2), and in particular the display area (7), contains an additional winning chances display area in which, in particular to make it easier to implement various individual game strategies, and in addition to the game symbols corresponding to the maximum possible win, the computer unit (5) also displays a number of other or all possible attainable win-related combinations of game symbols and/or information on or for calculating the probabilities of winning, and the said combinations of game symbols are given or are perhaps attainable in the next game or the next section of the game, using the game symbols offered or available, or using the game symbols or combinations of game symbols stored by the player or selected by him to be stored for the next game or the next section of the game.

2. A gaming machine according to Claim 1, characterized in that the display of the win-related combinations of game symbols and/or the information presented by the computer unit (5) on or in the winning chances display area (7) is accompanied substantially simultaneously by an acoustical information relating to the presence of game symbols which are judged advantageous for storage, and/or by an optical indication, e.g. illumination, of the game symbols (3') appearing in the display field (2) which have been judged by the computer as advantageous for the player to select or store, and if appropriate the computer unit (5) identifies the game symbols (3') which have been judged as favourable for the player to select, by illuminating these game symbols and/or illuminating the selection means (8), e.g. hold buttons, assigned to the individual game symbols or to their positions, or by illuminating at least one luminous field assigned to the game symbols (3) or to their positions.

3. A gaming machine according to Claims 1 or 2, characterized in that the win-related combinations of game symbols are displayed on the basis or as a function of the game symbols or combinations of game symbols which have been judged advantageous for the player to select.

4. A gaming machine according to one of the Claims 1 to 3, characterized in that the maximum win and a number of other or all possible winning combinations of game symbols, or information regarding the probability of winning or how to determine such probability, can be called up or displayed, possibly by means of a call-up device at the touch of a button or automatically, as a function of game symbols selected by the player himself from the game symbols (3) offered by the computer unit (5), especially after actuation of at least one of the selection means (8), e.g. hold keys, assigned to the individual game symbols (3) appearing in the display field (2)

5. A gaming machine according to one of the Claims 1 to 4, characterized in that, for the game symbols (3') which it has suggested should be held or which the player himself has decided to hold, the computer unit (5) displays in the winning chances display area (7) the combinations of game symbols which will bring the highest wins, and in addition the computer unit (5) reads out or takes out and displays from a memory unit (10) assigned to it or to the microprocessor, all or a number of possible chances of winning or all or a number of possible winning combinations of game symbols for the game symbols or combinations of game symbols selected or stored, or it displays the result of a calculation, possibly with the help of data stored in the memory unit (10) relating to probabilities of winning, prize information, values of symbols or combinations of symbols, predetermined data relating to the customary way in which players select symbols in order to optimize their wins, or to maximize their wins according to psychological and statistical data, or similar.

6. A gaming machine according to one of the Claims 1 to 5, characterized in that the selecting means (8), e.g. hold buttons, are interrogated by the computer unit (5), in particular after each actuation by the player, or they transmit a signal to the computer unit (5) when they are actuated by the player, and further characterized in that after each actuation of a hold key (8) the computer displays the appropriate number of winning combinations of game symbols or the chances of winning, or information with which to determine the chances of winning, taking account of the game symbols (3) or the combinations of game symbols assigned to the individual actuated hold buttons (8).

7. A gaming machine according to one of the Claims 1 to G, characterized in that in a winning chances display area (7'), as an aid to determining the chances of winning in the immediately following game or section of the game or the chances offered by a subsequent selection of symbols, the player may be shown all and/or an individual number and/or the type of the symbols available or predetermined for the next game, or the symbols which may be presented by the computer unit in the next game.

8. A gaming machine according to one of the Claims 1 to 7, characterized in that after each game or after a certain number of games and/or after the presentation or appearance of a certain type and/or quantity of game symbols, e.g. after the appearance of a joker, the large number of available or predetermined selectable game symbols may be modified or reset with regard to the type and/or total number and/or individual number of the various game symbols.

9. A gaming machine according to one of the Claims 1 to 8, characterized in that especially after a certain number of games and/or after the presentation or appearance of a certain number of game symbols, e.g. after the appearance of a joker, either all and/or an individual number and/or the type of the game symbols are reset, or game symbols whose total and/or individual numbers and/or type have been determined are added to the remaining, not yet displayed game symbols.

10. A gaming machine according to one of the Claims 1 to 9, wherein the number and/or type of the game symbols is determined prior to the start of the game and a number of these game symbols are presented to the player during each game, characterized in that the game symbols presented or the symbols selected by the player, in particular the game symbols selected for a next game or the symbols on which a win is based, are eliminated from the large number of predetermined symbols or the large number of game symbols still available and the said symbols are no longer presented in a certain number of following games.

11. A gaming machine according to one of the Claims 1 to 10, characterized in that the number and/or type of the predetermined game symbols or of the symbols available or intended for adding to the other symbols, are entirely or at least partly determined by randomizing means, for which purpose a random symbol generator or similar is assigned to the computer unit.

12. A gaming machine according to one of the Claims 1 to 11, characterized in that in order to help him determine the chances of winning, the total and/or individual number and/or type of the respectively available game symbols are displayed to the player in the winning chances display area (7') before each selection is made and/or before or after each game, possibly after they have been called up by the player actuating a call-up unit, e.g. a call-up button.

13. A gaming machine according to one of the Claims 1 to 12, characterized in that the display area (7, 7') and the winning chances display area are located on the screen of the gaming machine (1) and may be driven by the microprocessor (5) possibly via a video interface (9).

14. A gaming machine according to one of the Claims 1 to 13, characterized in that a memory unit (10) for storing the parameters used to define the chances of winning is assigned to the microprocessor (5) or to the computer unit, and it is used when running the programme or for displaying a number of or all of the chances of winning and/or the modification or re-display of these chances when the selecting means, e.g. hold buttons (8), are actuated.

15. A gaming machine according to one of the Claims 1 to 14, characterized in that in order to help the player, the probability of attaining the respectively displayed winning combination of symbols is displayed in the winning chances display area.

16. A procedure for supporting the game strategies of a player, or for increasing the attractiveness of a game or for optimizing the win when playing with a gaming machine having at least one display field for a number of game symbols, e.g. playing card symbols, fruit machine symbols and similar,
wherein, after the game has been started perhaps by actuating a start button, the game symbols, which are selected from a large number of predetermined game symbols, are presented to the player at positions in the display area, in particular a screen or adjacently arranged rotary elements, under the control of a computer unit or a microprocessor,
wherein a win is determined by or made dependent in particular on the position or location in the display field and/or by or on the type and/or by or on the number of identical game symbols appearing among the game symbols selected and presented in the display field,
wherein the player has the option of selecting and storing none or one or a number of these displayed game symbols for the next game,
wherein the player is given a display showing the maximum achievable win in the next game,
wherein in the next game the computer unit offers the player new game symbols only at the positions of the game symbols which were not selected or not stored or not held,
and wherein, in this subsequent further game, the win is made dependent on all the game symbols then displayed in the display field, '
for gaming machines according to one of the Claims 1 to 15,
characterized in that
in at least one winning chances display area the player is offered a display of all or of a number of winning combinations of game symbols and is given information regarding or for calculating the probabilities of winning which would realistically exist in the following game or section of the game if one or a number of the game symbols suggested as suitable for storage by the computer unit is or are stored, or if a game symbol or symbols selected for storage by the player is or are stored andlor if a combination of game symbols suggested for storage by the computer unit or selected for storage by the player is stored.

17. A procedure according to Claim 16, characterized in that by actuating the individual game symbols displayed in the display area, or by actuating the selecting means, e.g. holding or call-up buttons, assigned to the positions of the symbols, the winning combinations of game symbols or indications of which game symbols should be stored by the player can be called up and displayed.

18. A procedure according to Claims 16 or 17, characterized in that in order to help the player determine the chances of winning, he is shown the probability with which, based on the available game symbols or the symbols selected for storage, a combination of game symbols which is displayed as an attainable winning combination can be realized.

19. A procedure according to one of the Claims 16 to 18, characterized in that in order to help the player determine the chances of winning, the number andlor type of available and displayable game symbols is given.

## Revendications

1. Automate de jeu comprenant au moins un panneau d'affichage (2), en particulier un écran, pour un nombre de symboles de jeu (3), par exemple des symboles de cartes à jouer, des symboles de rouleaus, ou pareil,
où le joueur reçoit les symboles de jeu (3) présentés après le départ de jeu ou le départ d'un coup (d'une partie) de jeu, le cas échéant étant effectué par actionnement d'un bouton de déclenchement (4) et/ou par introduction d'une pièce de monnaie ou par expiration d'un laps de temps, sur un nombre prédéterminé de places du ou sur le panneau d'affichage (2), respectivement, symboles qui sont sélectionnés par commande d'un calculateur ou microprocesseur (5) selon des critères aléatoirs ou en train d'enlèvement d'un programme de calcul ou selon des critères prédonnés arbitrairement d'une pluralité de symboles de jeu prédonnés ou existants,
en particulier un gain de jeu étant déterminé ou dépendant de la place ou de la position sur le panneau d'affichage (2), respectivement, ou le symbole de jeu apparaît ou est présenté, et/ou du type des symboles de jeu séléctionnés ou présentés et/ou du nombre des symboles de jeu pareils, et étant affiché, le cas échéant, par une indication de gain (6),
l'automate de jeu comprenant au moins une zone d'indication (7), de préférance dans son panneau d'affichage (2), où un gain maximum à réaliser est affiché par le calculateur, le cas échéant après actionnement d'une unité d'appel (14), par exemple un bouton d'appel, par le joueur,
le joueur ayant l'option de sélectionner aucun, un ou un nombre desdits symboles de jeu affichés et de les conserver pour le jeu prochain ou le coup (la partie) de jeu prochain(e) ou de les retenir de manière qu'au jeu prochain ou au coup (à la partie) de jeu prochain(e) des symboles de jeu de la pluralité des symboles de jeu prédonnés ou encore existants sont présentés au joueur aux places des symboles de jeu non-sélectionnés ou non-retenus par le calculateur (5) selon des critères aléatoirs ou selon des critères prédonnés arbitrairement, dans ce jeu prochain ou coup (partie) de jeu prochain(e) le gain étant dépendant de préférence de la place et/ou du type et/ou de la parité de tous les symboles de jeu (3) alors indiqués, caractérisé en ce qu'une zone d'indication des chances additionnelles est prévue sur le panneau d'affichage (2), particulièrement dans la zone d'indication (7), dans laquelle, additionnellement à la combinaison de symboles correspondante au gain maximum, un nombre d'autres ou toutes les combinaisons de symboles de jeu lucratives obtenables et possibles et/ou des indications des probabilités de gain ou pour la détermination desquelles sont indiqués par le calculateur (5), en particulier pour faciliter l'exécution de différents stratégies individuelles, lesdites combinaisons de symboles étant données ou réalisables, le cas échéant, avec les symboles de jeu ou combinaisons de symboles de jeu présentés ou existants ou retenus ou sélectionnés par le joueur pour les conserver pour le jeu prochain ou pour le coup (la partie) de jeu prochain(e) au cours du jeu prochain ou du coup (de la partie) de jeu prochain(e).

2. Automate de jeu selon la revendication 1, caractérisé en ce que l'affichage des combinaisons de symboles de jeu lucratives et/ou les indications sur ou dans la zone d'indication des chances (7) sont effectuées par le calculateur (5) en substance en même temps qu'une information acoustique relative à la présence des symboles de jeu jugés favorables à être conservés et/ou qu'un marquage optique, par exemple une illumination, des symboles de jeu (3') apparaissants au panneau d'affichage (2) et jugés favorables par le calculateur pour le joueur à être sélectionnés et à être conservés, respectivement, le calculateur (5) marquant, le cas échéant, les symboles de jeu (3') jugés favorables pour le joueur à être sélectionnés par une illumination de ces symboles de jeu et/ou par une illumination du dispositif à sélectionner (8) attribué aux symboles de jeu individuels ou aux places desquels, par exemple des clés de garde, ou d'au moins une zone lumineuse attribuée aux places desquels.

3. Automate de jeu selon la revendication 1 ou 2, caractérisé en ce que l'affichage des combinaisons de symboles de jeu lucratives est effectué en tenant compte et en dépendance, respectivement, des combinaisons de symboles de jeu ou des symboles de jeu jugés favorables à être sélectionnés par le joueur.

4. Automate de jeu selon une quelconque des revendications 1 à 3, caractérisé en ce que le gain maximum et un nombre d'autres ou toutes les combinaisons de symboles de jeu lucratives obtenables et possibles ou les indications des probabilités de gain ou pour la détermination desquelles peuvent être appelés ou indiqués en fonction des symboles de jeu sélectionnés par le joueur lui-même des symboles de jeu (3) présentés par le calculateur (5), en particulier après actionnement d'au moins un dispositif à sélectionner (8) attribué aux symboles de jeu individuels apparaissant au panneau d'affichage (2), par exemple des clés de garde, le cas échéant avec un dispositif d'appel à pression sur touche ou automatique.

5. Automate de jeu selon une quelconque des revendications 1 à 4, caractérisé en ce que le calculateur (5) indique les combinaisons de gain maximum des symboles de jeu pour les symboles de jeu (3') proposés par lui-même à être conservés ou déterminés à être conservés par le joueur lui-même dans la zone d'indication des chances (7) et en outre extrait ou prend toutes les ou un nombre des chances de gain possibles ou combinaisons de symboles de jeu lucratives pour les symboles de jeu ou combinaisons de symboles de jeu sélectionnés ou conservés à partir d'une unité de mémoire (10) attribuées à celui-ci ou au microprocesseur et les affiche ou affiche le résultat d'une calculation, le cas échéant avec le secours des dates qui se référent aux probabilités, aux informations sur les montants de gain, aux pondérations des symboles ou des combinaisons de symboles, aux prédéterminations relatives au choix commun des joueurs pour l'optimation de gain ou selon des dates psychologiques et/ou statistiques pur la maximalisation de gain ou pareil.

6. Automate de jeu selon une quelconque des revendications 1 à 5, caractérisé en ce que les dispositifs à sélectionner (8), par exemple les clés de garde, sont interrogés par le calculateur (5), en particulier après chaque actionnement par le joueur, ou transmettent un signal au calculateur (5) lors de l'actionnement, et en ce qu'après chaque actionnement d'une clé de garde (8) le nombre correspondant des combinaisons de symboles de jeu lucratives ou des chances de gain ou les indications pour la détermination des chances de gain sont affichés en tenant compte des symboles de jeu (3) individuels ou combinaisons de symboles de jeu attribués aux clés de garde actionnées individuels.

7. Automate de jeu selon une quelconque des revendications 1 à 6, caractérisé en ce que le nombre total et/ou individuel et/ou le type des symboles de jeu qui existent ou qui sont prédonnés pour le jeu qui suit ou à être présentés par le calculateur dans le jeu qui suit est affichable au joueur dans la zone d'indication des chances de gain (7') comme indication pour la détermination des chances de gain pour le jeu ou coup de jeu respectif qui suit directement ou pour la sélection de symboles de jeu suivant.

8. Automate de jeu selon une quelconque des revendications 1 à 7, caractérisé en ce que la pluralité des symboles de jeu qui existent ou qui sont prédonnés à sélectionner est modifiable ou déterminable de nouveau eu égard au type et/ou au nombre total et/ou au nombre individuel des symboles de jeu différents après chaque jeu ou après un nombre prédéterminé de jeux et/ou après la présentation ou l'apparition d'un certain type et/ou d'un certain nombre de symboles de jeu, per exemple après l'apparition d'un joker.

9. Automate de jeu selon une quelconque des revendications 1 à 8, caractérisé en ce qu'ou une nouvelle détermination du nombre total et/ou individuel et/ou du type des symboles de jeu ou encore un supplément des symboles de jeu restés, encore non-présentés en des symboles de jeu déterminés concernant le nombre total et/ou individuel et/ou le type, particulièrement après un certain nombre de jeux et/ou après la présentation ou l'apparition d'un certain nombre de symboles de jeu, par exemple après l'apparition d'un joker.

10. Automate de jeu selon une quelconque des revendications 1 à 9, dans lequel le nombre et/ou le type des symboles de jeu est déterminé avant le départ du jeu et un nombre de ces symboles de jeu est présenté au joueur dans chaque jeu, caractérisé en ce que les symboles de jeu présentés ou sélectionnés par le joueur, en particulier les symboles de jeu sélectionnés pour le jeu prochain ou formant la base d'un gain, sont éliminés de la pluralité des symboles de jeu prédonnés ou des symboles de jeu respectives encore existants et qu'ils ne sont plus présentés dans un certain nombre des jeux suivants.

11. Automate de jeu selon une quelconque des revendications 1 à 10, caractérisé en ce que le nombre et/ou le type des symboles de jeu prédonnés ou existants ou prévus pour le supplément sont déterminés en total ou en partie par hasard dans le but duquel un générateur aléatoir ou pareil est attribué au calculateur.

12. Automate de jeu selon une quelconque des revendications 1 à 11, caractérisé en ce que les symboles de jeu existants, respectivement, qui sont affichables au joueur selon le nombre total et/ou individuel et/ou selon le type comme indication pour la détermination des chances de gain dans la zone d'indication des chances de gain (7') avant chaque sélection à effectuer et/ou avant ou après chaque jeu, le cas échéant après rappel par actionnement d'une unité d'appel, par exemple d'une touche d'appel.

13. Automate de jeu selon une quelconque des revendications 1 à 12, caractérisé en ce que la zone d'indication des (7, 7') et la zone d'indication des chances de gain sont situées sur le panneau d'affichage de l'appareil de jeu (1) et sont commandées, le cas échéant, par le microprocesseur (5) via un interface vidéo (9).

14. Automate de jeu selon une quelconque des revendications 1 à 13, caractérisé en ce qu'une unité de mémoire (10) pour des paramètres de gain est attribuée au microprocesseur (5) ou au calculateur pour être utilisée au cours de l'enlèvement du programme ou pour l'affichage d'un nombre de ou de toutes les chances de gain et/ou de leur modification ou de leur affichage renouvelé lors de l'actionnement des dispositifs à sélectionner, par exemple des clés de garde (8).

15. Automate de jeu selon une quelconque des revendications 1 à 14, caractérisé en ce que la probabilité d'atteindre la combinaison de symboles de jeu lucrative affichée respectivement qui est affichée dans la zone d'indication des chances de gain.

16. Procédé d'assistance à la stratégie de jeu d'un joueur ou pour l'augmentation de l'attractivité ou pour l' optimation de gain pendant le jeu avec un automate de jeu comprenant au moins un panneau d'affichage pour un nombre de symboles de jeu, par exemple des symboles de cartes à jouer, des symboles de rouleau, ou pareil,
où le joueur reçoit les symboles de jeu présentés après le départ de jeu, le cas échéant étant effectué par actionnement d'un bouton de déclenchement, sur un nombre de places du panneau d'affichage, particulièrement sur un écran ou sur des rouleaux juxtaposés, sélectionnés par commande d'un calculateur ou microprocesseur à partir d'une pluralité de symboles de jeu prédonnés,
en particulier un gain de jeu étant déterminé ou dépendant de la place ou de la position sur le panneau d'affichage, respectivement et/ou du type et/ou du nombre des symboles de jeu pareils des symboles de jeu séléctionnés et présentés sur le panneau d'affichage,
le joueur ayant l'option de sélectionner aucun, un ou un nombre desdits symboles de jeu affichés et de les conserver pour le jeu prochain
le joueur obtenant une indication sur le gain maximum réalisable dans le jeu prochain,
dans ce jeu prochain des symboles de jeu sont présentés seulement aux places des symboles de jeu non-sélectionnés ou non-conservés ou non-retenus,
et le gain dans cet autre jeu subséquent étant dépendant de tous les symboles de jeu alors indiqués sur le panneau d' affichage,
pour des automates de jeu selon une quelconque des revendications 1 à 15, caractérisé en ce
qu'un affichage de toutes les combinaisons de symboles de jeu lucratives ou d'un nombre de celles-ci et/ou des indications des probabilités de gain ou pour la détermination desquelles est présentée au joueur dans au moins une zone d'indication des chances, qui ppourraient être réalisables dans le jeu ou coup de jeu suivant, si le joueur conserve un des symboles de jeu proposés pour la conservation par le calculateur ou sélectionnés par le joueur pour être conservés ou d'un nombre d'eux et/ou d'une combinaison des symboles de jeu proposée pour la conservation ou sélectionée pour être conservée.

17. Procédé selon la revendication 16, caractérisé en ce que les combinaisons de symboles de jeu lucratives ou les indications pour les symboles de jeu marqués à être conservés par le joueur sont appelés et affichés par actionnement des dispositifs à sélectionner, par exemple des clés de garde ou d'appel, attribués aux symboles de jeu individuels affichés sur le panneau d'affichage ou aux places de ceux-ci.

18. Procédé selon la revendication 16 ou 17, caractérisé en ce que comme indication pour la détermination des chances de gain la probabilité est indiquée au joueur, avec laquelle une combinaison des symboles de jeu lucrative affichée à être obtenable peut être réalisée à la base des symboles de jeu existants ou sélectionnés pour être conservés.

19. Procédé selon une quelconque des revendications 16 à 18, caractérisé en ce que comme indication pour la détermination des chances de gain le nombre et/ou le type des symboles de jeu existants et affichables est indiqué.
